# EUROPÄISCHE PATENTSCHRIFT

(11) **EP 0 095 113 B1**
(45) Veröffentlichungstag und Bekanntmachung des Hinweises auf die Patenterteilung: **30.07.1986**
(21) Anmeldenummer: 83104771.7
(22) Anmeldetag: 14.05.1983
(51) Int. Cl.: B67D 5/08

(54) **Steuer- und Fernanzeigeeinrichtung für pneumatisch betriebene Kraftstoffabgabegeräte**
Remote control and indicator device for pneumatically operated fuel dispensing means
Dispositif de commande et d'indication pour distributeurs de carburant à actionnement pneumatique

(30) Priorität: 25.05.1982 DE 3219566
(43) Veröffentlichungstag der Anmeldung: 30.11.1983
(73) Patentinhaber: Deutsche Tecalemit GmbH, 33651 Bielefeld (DE)
(72) Erfinder: Kuhn, Wolfgang, D-4800 Bielefeld 13 (DE); Plehn, Reinhard, D-4800 Bielefeld 1 (DE); Brückner, Rainer, D-4800 Bielefeld 1 (DE)
(74) Vertreter: Patentanwälte Dipl.-Ing. Bodo Thielking Dipl.-Ing. Otto Elbertzhagen

## Beschreibung

Die Erfindung betrifft eine Steuer- und Fernanzeigeeinrichtung für pneumatisch betriebene Kraftstoffabgabegeräte, insbesondere Kleinzapfgeräte.

Steuer- und Fernanzeigeeinrichtungen für Kraftstoffgeräte werden bisher bei Selbstbedienungstankstellen ausschließlich für ortsfeste Zapfsäulen verwendet. Die Übertragung der Signale erfolgt auf elektrischem Wege. Dabei müssen die gesetzlichen Vorschriften für den Explosionsschutz und die Eichtechnik (Verordnung für brennbare Flüssigkeiten und Eichordnung) berücksichtigt werden.

Für Kleinzapfgeräte, wie sie zum Betanken mit Zweitaktgemisch üblicherweise verwendet werden, sind solche Steuer- und Fernanzeigeeinrichtungen bisher nicht bekannt. Solche Kleinzapfgeräte werden entweder manuell oder durch Münzeinwurf betätigt. Diese Betätigungsarten bieten keinen sicheren Schutz gegen Kraftstoffdiebstahl. Außerdem erfordert die Verwendung von Münzen für vergleichsweise geringe Kraftstoffmengen einen höheren Bedienungsaufwand als er für die Kraftstoffabgabe bei den üblichen Selbstbedienungs-Zapfsäulen erforderlich ist.

Der Erfindung liegt deshalb die Aufgabe zugrunde, eine Steuer- und Fernanzeigeeinrichtung der eingangs erwähnten Art zu schaffen, welche insbesondere problemlos für Kleinzapfgeräte verwendbar ist.

Die Lösung dieser Aufgabe erfolgt erfindungsgemäß dadurch, daß eine pneumatische, in unterschiedlichen Richtungen beaufschlagbare Steuerleitung zwischen dem Kraftstoffabgabegerät und der Steuereinrichtung mit Fernanzeige angeordnet ist, die bei Beaufschlagung mit Steuerluft in einer Richtung aus der Steuereinrichtung zum Kraftstoffabgabegerät dessen Antrieb freigibt und die bei Beaufschlagung in der anderen Richtung der Zahl der Steuerimpulse für den Antrieb entsprechende Impulse an die Fernanzeige überträgt.

Nach einem weiteren Merkmal der Erfindung weist das Kraftstoffabgabegerät eine Kolbenmeßpumpe auf und es wird pro Abgabehub ein Steuerimpuls an die Fernanzeigeeinrichtung übertragen.

Die erfindungsgemäße Steuer- und Fernanzeigeeinrichtung verhindert die mißbräuchliche Benutzung. Damit gezapft werden kann, muß zunächst - ebenso wie bei üblichen orstfesten Einrichtungen - vom Kassenraum der Tankstelle aus von dem Tankwart die Freigabe des Geräts erfolgen.

Das Vorsehen einer pneumatischen Steuerleitung zwischen dem Kassenraum und dem Kraftstoffabgabegerät führt dazu, daß ohne jegliche Probleme mit Bestimmungen des Explosionsschutzes erstmalig auch Kleinzapfgeräte in der gleichen Weise verwendet werden können, wie dies bisher nur bei ortsfesten Selbstbedienungszapfsäulen möglich war. Dabei wird die Mobilität derartiger Kleinzapfgeräte praktisch nicht beeinträchtigt. Es ist auch ohne Schwierigkeiten möglich, vorhandene pneumatisch betriebene Kraftstoffabgabegeräte nachträglich auf Fernbetätigung und Fernanzeige umzurüsten. Druckluftanschlüsse stehen bei jeder Tankstelle zur Verfügung.

Bei einer bevorzugten Ausführungsform ist die Steuer- und Fernanzeigeeinrichtung pneumatisch betätigbar.

Gemäß einem weiteren Vorschlag der Erfindung können die Steuereinrichtung und die Fernanzeigeeinrichtung auch elektrisch betätigbar sein, wobei in der Steuerleitung ein pneumatischelektrischer Signalwandler angeordnet ist. Bei einer derartigen Ausführung wird man aus Gründen des Explosionsschutzes den Signalwandler zweckmäßigerweise innerhalb des Kassenraums anordnen.

Nachstehend werden zwei bevorzugte Ausführungsformen der Erfindung anhand der Zeichnung im einzelnen beschrieben. Es zeigen :
Figur 1 eine schematische Darstellung der Anordnung einer vollständig pneumatischen Steuer- und Fernanzeigeeinrichtung,
Figur 2 eine Ausführungsform mit elektrischer und pneumatischer Betätigung,
Figur 3 eine Schemazeichnung der pneumatischen Schaltung.

Im Kassenraum 1 sind bei der Ausführungsform gemäß Figuren 1 und 3 die Bauteile 2, 4, 5, 14 und 14a angeordnet. Mit 2 ist ein 3/2-Wegeventil bezeichnet, welches die Freigabe des Zapfgeräts steuert. Bei einer Betätigung des Startventils 2 sperrt das Hilfsventil 4 den Durchgang zum Impulszähler 5, um zu verhindern, daß der Freigabeimpuls als Zählimpuls ausgewertet wird.

Die Druckluft gelangt durch die Drossel 14 und das Rückschlagventil 14a in die Steuerleitung 6 und führt zu einer Umschaltung des Steuerventils 7, welches als 3/2-Wegeventil ausgebildet ist.

Von dem Druckluftanschluß 16 gelangt Luft über den Luftvorratsbehälter 21 durch den Filter 22 und das Druckregelventil 23 bis zum 3/2-Wegeventil 11, das in Sperrstellung steht. Weiterhin gelangt die Druckluft durch die 2/2-Wegeventile 24, 25 und 19 bis zum 2/2-Wegeventil 9 am Kraftstoffabgabegerät 17 und zum ebenfalls dort befindlichen Schauzeichen 8.

Der Benutzer kann nun das Abgabeventil 9 betätigen und hierdurch das Ventil 11 auf Durchgang schalten. Es gelangt dann die Druckluft durch das Ventil 11 sowie durch das Ventil 7 in die nicht näher dargestellte Kolbenmeßpumpe 10 und verschiebt deren Meßkolben bis zum Endanschlag. Hierdurch wird der im Kolbenraum befindliche Kraftstoff über die Kraftstofförderleitung 41, das Schauglas 26 und die Zapfpistole 42 in den zu befüllenden Tank gefördert. Gleichzeitig gelangt Steuerluft über das Rückschlagventil 13 und die Steuerleitung 6 und das auf Durchgang geschaltete Ventil 4 zum Zähler 5, der die Fernanzeige bildet. Wenn der Kolben seine untere Stellung erreicht hat, erfolgt eine Entlüftung des Systems über das 2/2-Wegeventil 27 in die Atmosphäre. Der Kolben der Kolbenmeßpumpe 10 wird über eine Rückstellfeder wieder nach oben verschoben und bei diesem Saughub gelangt Kraftstoff in den Kolbenraum. Sobald der Saughub beendet ist, kann durch Betätigung des Abgabeventils 9 erneut das Fördervolumen aus der Kolbenmeßpumpe 10 abgenommen werden. Dieser Vorgang ist beliebig oft wiederholbar. Bei jedem Förderhub wird ein Impuls sowohl an das Zählwerk 12 am Gerät als auch an die Fernanzeige 5 gegeben.

Ein Schwimmer 28 steuert das 2/2-Wegeventil 25 und verhindert eine Freigabe, wenn der Kraftstoffstand unter ein Mindestniveau abgefallen ist.

Der Luftvorratsbehälter 21 kann über das handbetätigte Ventil 20 in die Atmosphäre entleert werden. Hierdurch kann Kondenswasser aus dem Luftvorratsbehälter abgeführt werden.

Nach Beendigung des Zapfvorgangs wird die Zapfpistole 42 wieder eingehängt und dabei gelangt das 3/2-Wegeventi! 15 aus der Sperrstellung in die Durchgangsstellung. Dies führt zu einem Verschieben des Steuerventils 7 in die in Figur 3 dargestellte Sperrstellung.

Ein weiteres Zapfen ist nur möglich, wenn erneut das Startventil 2 im Kassenraum von dem Tankwart für die Freigabe betätigt worden ist.

Bei der Ausführungsform gemäß Figur 2 ist im Kassenraum 1 eine Kasse 48 vorgesehen. Ferner ist eine elektrische Steuereinrichtung 2' sowie eine elektrische Fernanzeigeeinrichtung 5' vorgesehen. Diese elektrischen Teile erhalten ihre Impulse durch den pneumatisch-elektrischen Signalwandler 18, der sich innerhalb des Kassenraums 1 befindet.

## Patentansprüche

1. Steuer- und Fernanzeigeeinrichtung für pneumatisch betriebene Kraftstoffabgabegeräte, insbesondere Kleinzapfgeräte, dadurch gekennzeichnet, daß eine pneumatische, in unterschiedlichen Richtungen beaufschlagbare Steuerleitung (6) zwischen dem Kraftstoffabgabegerät (17) und der Steuereinrichtung (2) mit Fernanzeige (5) angeordnet ist, die bei Beaufschlagung mit Steuerluft in einer Richtung aus der Steuereinrichtung (2) zum Kraftstoffabgabegerät (17) dessen Antrieb freigibt und die bei Beaufschlagung in der anderen Richtung der Zahl der Steuerimpulse für den Antrieb entsprechende Impulse an die Fernanzeige (5) überträgt.

2. Steuer- und Fernanzeigeeinrichtung nach Anspruch 1, dadurch gekennzeichnet, daß das Kraftstoffabgabegerät (17) eine Kolbenmeß-. pumpe (10) aufweist und pro Abgabehub ein Steuerimpuls an die Fernanzeige (5) übertragen wird.

3. Steuer- und Fernanzeigeeinrichtung nach Anspruch 1 oder 2, dadurch gekennzeichnet, daß die Steuereinrichtung (2) und die Fernanzeigeeinrichtung (5) pneumatisch betätigbar sind.

4. Steuer- und Fernanzeigeeinrichtung nach Anspruch 1 oder 2, dadurch gekennzeichnet, daß die Steuereinrichtung (2') und die Fernanzeigeeinrichtung (5') elektrisch betätigbar sind und in der Steuerleitung (6) ein pneumatisch-elektrischer Signalwandler (18) angeordnet ist.

## Claims

1. Control and remote display device for pneumatically operated fuel delivery units, particularly small dispensers, characterised in that a pneumatic control line (6), which can be loaded in different directions, is arranged between the fuel delivery unit (17) and the control device (2) with remote display (5), which control line, when loaded with control air in one direction from the control device (2), to the fuel delivery unit (17) releases the driving mechanism of the latter and which, when loaded in the other direction, transfers pulses to the remote display (5) which correspond to the number of control pulses for the driving mechanism.

2. Control and remote display device according to Claim 1, characterised in that the fuel delivery unit (17) is provided with a piston-type measuring pump (10) and one control pulse per delivery stroke is transferred to the remote display (5).

3. Control and remote display device according to Claim 1 or 2, characterised in that the control device (2) and the remote display device (5) can be pneumatically operated.

4. Control and remote display device according to Claim 1 or 2, characterised in that the control device (2') and the remote display device (5') can be electrically operated and a pneumatic/electric signal transformer (18) is arranged in the control line (6).

## Revendications

1. Dispositif de commande et de téléindicafion pour des pompes de distribution de carburant à actionnement pneumatique, en particulier des pompes distribuant de petites quantités de carburant, caractérisé en ce qu'une conduite de commande pneumatique (6) pouvant être alimentée dans des directions différentes, est prévue entre la pompe de distribution de carburant (17) et le dispositif de commande (2) à téléindication (5) et, lorsqu'elle est alimentée dans une direction au moyen d'air de commande depuis le dispositif de commande (2) vers la pompe de distribution de carburant, elle libère le mécanisme d'entraînement de la pompe de distribution de carburant tandis que lorsqu'elle est alimentée dans l'autre direction, elle transmet le nombre d'impulsions de commande pour le mécanisme d'entraînement au dispositif de téléindication (5).

2. Dispositif de commande et de téléindication suivant la revendication 1, caractérisé en ce que la pompe de distribution de carburant (17) est une pompe à piston (10) et une impulsion de commande est transmise au téléindicateur (5) à chaque course de distribution.

3. Dispositif de commande et de téléindication suivant la revendication 1 ou 2, caractérisé en ce que le dispositif de commande (2) et le dispositif de téléindication (5) peuvent être actionnés pneu- matiquement.

4. Dispositif de commande et de téléindication suivant la revendication 1 ou 2, caractérisé en ce que le dispositif de commande (2') et le dispositif de téléindication (5') peuvent être actionnés électriquement et un transducteur de signaux pneu- matico-électrique (18) est prévu dans la conduite de commande (6).
